# FASCICULE DE BREVET EUROPEEN

(11) **EP 0 515 292 B1**
(45) Date de publication et mention de la délivrance du brevet: **12.04.1995**
(21) Numéro de dépôt: 92420161.9
(22) Date de dépôt: 15.05.1992
(51) Int. Cl.: H01H 71/24

(54) **Déclencheur électromagnétique pour un disjoncteur électrique à bas calibres**
Elektromagnetischer Auslöser für einen Schwachstromschalter
Electromagnetic trip device for a low current circuit breaker

(30) Priorité: 21.05.1991 FR 9106309
(43) Date de publication de la demande: 25.11.1992
(73) Titulaire: SCHNEIDER ELECTRIC SA, 92100 Boulogne Billancourt (FR)
(72) Inventeur: Belin, Yves, F-38050 Grenoble Cedex 9 (FR); Diconne, Robert, F-38050 Grenoble Cedex 9 (FR); Lebouc, Didier, F-38050 Grenoble Cedex 9 (FR); Perrot, Michel, F-38050 Grenoble Cedex 9 (FR)
(74) Mandataire: Hecké, Gérard

(56) Documents cités:
- EP-A- 0 008 558
- EP-A- 0 236 576
- EP-A- 0 410 257
- DE-A- 2 138 381
- FR-A- 2 592 738

## Description

L'invention est relative à un déclencheur électromagnétique, notamment pour un disjoncteur électrique miniature à bas calibres, ayant un électro-aimant à percuteur comportant:
- une bobine d'excitation agencée coaxialement sur un fourreau isolant tubulaire, à l'intérieur duquel est monté à coulissement un noyau ferromagnétique mobile coopérant avec un noyau ferromagnétique fixe avec interposition d'un entrefer,
- une tige de déclenchement ayant une extrémité solidarisée au noyau mobile, et une extrémité opposée équipée dudit percuteur,
- et une culasse de retour du flux magnétique, comprenant une première pièce ferromagnétique servant de moyen de support à l'ensemble bobine et noyaux, la base de la première pièce étant conformée en une corne de guidage d'arc, associée à la chambre d'extinction d'arc adjacente.

Un disjoncteur miniature de bas calibres,par exemple inférieurs à 3A, comporte un déclencheur thermique à bilame associée à un chauffeur, et un déclencheur électromagnétique à bobine comprenant plusieurs dizaines de spires. En cas d'apparition d'un courant de court-circuit, le disjoncteur se comporte comme un appareil limiteur, grâce à l'impédance du pôle due à la présence du chauffeur et de la bobine. Cette impédance peut atteindre quelques ohms, qui assure une limitation du courant de court-circuit à une valeur approximative de 100A. Cet effet de limitation du courant s'effectue au détriment du soufflage de l'arc initial vers la chambre d'extinction d'arc. Il en résulte une stagnation de l'arc sur les contacts. D'autre part, le nombre élevé d'ampère-tours de la bobine risque de provoquer une saturation magnétique de l'électro-aimant, malgré la présence de la première pièce ferromagnétique de la culasse.

Un champ magnétique de fuite important est crée autour du déclencheur électromagnétique, ce qui provoque un soufflage de l'arc vers une direction différente de celle de propagation vers la chambre d'extinction d'arc. L'arc initial est alors entraîné vers le compartiment de logement du mécanisme. Sur des disjoncteurs multipolaires, le risqua d'amorçages entre pôles peut compromettre les performances de coupure.

Les déclencheurs électromagnétiques décrits dans les documents DE-A-2.138.381 et FR-A-2.592.738, comportent chacun une culasse en deux parties, mais n'entourent que partiellement la bobine. L'effet de blindage magnétique n'est pas parfait, et il subsiste le risque d'un champ magnétique de fuite en présence d'un court-circuit dans un disjoncteur à bas calibres.

L'objet de l'invention consiste à améliorer la structure d'un déclencheur électromagnétique pour permettre le fonctionnement correct d'un disjoncteur à bas calibres.

Le déclencheur selon l'invention est caractérisé en ce que la culasse comporte une deuxième pièce ferromagnétique fixée sur la première pièce de forme conjuguée pour former un organe de blindage total, fermé de chaque côté, et agencé autour de l'ensemble bobine et noyaux pour retarder la saturation magnétique dudit électro-aimant en cas de détection d'un courant de court-circuit par le déclencheur électromagnétique, que la base de la première pièce ferromagnétique comporte deux flasques latéraux et parallèles, échelonnés le long de la direction axiale de la bobine en s'étendant perpendiculairement aux parois du boîtier, et que la deuxième pièce ferromagnétique est formée par une tôle pliée en U ayant une plaque parallèle à la corne d'arc de la première pièce, et deux ailes transversales plaquées contre les parois internes opposées du boîtier, l'assemblage des deux pièces de la culasse formant un parallélépipède droit enveloppant ladite bobine.

L'adjonction sur la culasse de la deuxième pièce ferromagnétique provoque une diminution de la réluctance de retour du flux magnétique, entraînant un décalage du point de saturation magnétique. Les lignes de champ magnétique restent entièrement canalisées dans le fer du circuit magnétique, ce qui supprime tout champ magnétique de fuite à l'extérieur du déclencheur.

Cet état magnétique non saturé de l'électro-aimant subsiste lors de la propagation normale de l'arc vers la chambre de coupure, dans laquelle s'opère l'extinction de l'arc par l'effet de désionisation des séparateurs.

D'autres avantages et caractéristiques ressortiront plus clairement de la description qui va suivre d'un mode de réalisation de l'invention, donné à titre d'exemple, et représenté aux dessins annexés, dans lesquels:
- la figure 1 est une vue en élévation partiellement arrachée d'un disjoncteur, équipé d'un déclencheur selon l'invention;
- la figure 2 montre une vue éclatée en perspective du déclencheur électromagnétique;
- la figure 3 représente une vue en coupe selon la ligne III-III de la figure 1.

Sur les figures, un pôle d'un disjoncteur 10 électrique miniature pour bas calibres, notamment inférieurs à quelques ampères, comporte un boîtier 12 isolant moulé renfermant une chambre 14 d'extinction d'arc, un contact fixe 16, un contact mobile 18 porté par un bras de contact 20 actionné par un mécanisme 22 de commande, un déclencheur électromagnétique 24 à percuteur 26 sensible à des courants de court-circuit, un déclencheur thermique 28 sensible à des courants de surcharge, et une manette 30 de commande manuelle.

Le mécanisme 22 de commande est décrit en détail dans le brevet français FR-2.616.583 de la demanderesse, mais il est entendu que tout autre type de mécanisme peut être utilisé.Le mécanisme 22 est piloté manuellememt par la manette 30, et automatiquement par les deux déclencheurs 28,24.

La chambre 14 d'extinction d'arc est formée par un empilage de séparateurs métalliques de désionisation encadré dans le sens de la hauteur sur la figure 1, par une corne d'arc supérieure 32 et une corne d'arc inférieure 34.

La partie antérieure de la corne d'arc inférieure 34 est agencée selon une boucle 36 dont l'extrémité 38 à l'opposé de la chambre 14, sert d'organe de support au pied 41 de la bilame 40 du déclencheur thermique 28. Un élément chauffeur 42 est enroulé autour de la bilame 40 pour permettre la détection de courants de surcharge de faibles intensités, par exemple inférieures ou égales à 2 Ampères. Le pied 41 de le bilame 40 est relié électriquement à l'une des bornes (non représentée) par un conducteur 44, et l'extrémité opposée du chauffeur 42 est connectée électriquement au bras de contact 20 par une tresse 46 souple.

Le déclencheur électromagnétique 24 occupe toute la largeur du boîtier 12 au-dessus de la chambre 14, et comporte un électro-aimant à noyau mobile 48 et à seuil de déclenchement réglable, tel que décrit à titre d'exemple dans le document EP-A-378.030 de la demanderesse.Une bobine 50 d'excitation de forme cylindrique est montée coaxialement sur un fourreau 52 isolant tubulaire, à l'intérieur duquel se déplace à translation le noyau mobile 48 coopérant avec un noyau fixe 54. Une tige de déclenchement 56 traverse un alésage 58 axial de noyau fixe 54, et est accouplé, par exemple par encliquetage, à un téton 57 du noyau mobile 48. L'extrémité de la tige 56 située à l'opposé du téton 57 est conformée en percuteur 26 destiné à coopérer avec le levier de déclenchement du mécanisme 22 pour assurer le déverrouillage de l'accrochage, et l'ouverture automatique des contacts 16,18 du pôle. Les deux noyaux 48,54 sont réalisés en matériau ferromagnétique, notamment de l'acier.

L'ensemble bobine 50 d'excitation et noyaux 48,54 est positionné à l'intérieur d'une culasse 60 en matériau ferromagnétique, assurant un blindage total du déclencheur électromagnétique 24.

La culasse 60 est constituée par l'assemblage de deux pièces 62,64 conjuguées en forme de U. La première pièce inférieure 62 sert de support à l'ensemble bobine 50 et noyaux 48,54, et comporte deux flasques 66,68 latéraux et parallèles, solidarisés à une base confondue avec la corne d'arc supérieure 32 de la chambre d'extinction d'arc 14. Les flasques 66,68 latéraux sont échelonnés le long de la direction axiale du fourreau 52, en s'étendant perpendiculairement à la corne d'arc 32. Une portion de la jonction entre la corne 32 et le flasque 68 porte un rebord 70 saillant, auquel peut être fixé par soudage le contact fixe 16. Le noyau fixe 54 est solidarisé au flasque 68 situé du côté du rebord 70, tandis que le noyau mobile 48 se déplace à translation au droit du flasque 66 opposé. L'une des extrémités 72 de la bobine 50, est soudée au flasque 68 en liaison électrique avec le contact fixe 16. L'autre extrémité 74 de la bobine 50 est connectée électriquement à une borne (non représentée) du boîtier 12, située à l'opposé de celle associée au conducteur 44 de branchement du déclencheur thermique 28.

La deuxième pièce 64 supérieure de la culasse 60 comporte une tôle pliée en U ayant une plaque 76 s'étendant parallèlement à la corne d'arc 32 avec interposition de la bobine 50. La plaque 76 est prolongée par deux ailes 78,80 transversales plaquées respectivement contre les parois internes opposées du boîtier 12, et venant en aboutement par leurs extrémités avec les faces longitudinales opposées de la corne d'arc 32. La largeur des ailes 78,80 et de la plaque 76 de la deuxième pièce 84 correspond à l'intervalle axial séparant les deux flasques 66,68 de la première pièce 62.

L'adjonction de la deuxième pièce 64 sur le première pièce 62 complémentaire permet d'obtenir une culasse 60 ferromagnétique fermée de chaque côté, autorisant un blindage total du déclencheur électromagnétique 24.

La présence de la deuxième pièce 64 dans la culasse 60 permet une augmentation de la section de retour du circuit magnétique, entraînant une diminution de la réluctance de retour du flux magnétique. Il en découle un retard du point de saturation du circuit magnétique du déclencheur 24 lors de l'apparition d'un courant de court-circuit dans le pôle. Tout le champ magnétique reste ainsi canalisé dans le fer du circuit magnétique jusqu'au soufflage de l'arc vers la chambre d'extinction 14 par l'action des gaz de retour. L'absence de champ magnétique de fuite à l'extérieur du déclencheur électromagnétique 24 évite toute déviation du sens de soufflage de l'arc, notamment vers le compartiment du mécanisme. Sur des appareils multipolaires, tout amorçage entre pôles accolés est ainsi exclu.

Il est évident que la forme et la constitution de la culasse 60 de blindage peuvent être modifiées sans sortir du cadre de l'invention telle que revendiquée.

## Revendications

1. Déclencheur électromagnétique (24), notamment pour un disjoncteur (10) électrique miniature à bas calibres, ayant un électro-aimant à percuteur (26) comportant:
- une bobine (50) d'excitation agencée coaxialement sur un fourreau (52) isolant tubulaire, à l'intérieur duquel est monté à coulissement un noyau ferromagnétique mobile (48) coopérant avec un noyau ferromagnétique fixe (54) avec interposition d'un entrefer,
- une tige de déclenchement (56) ayant une extrémité solidarisée au noyau mobile (48), et une extrémité opposée équipée dudit percuteur (26),
- et une culasse (60) de retour du flux magnétique, comprenant une première pièce (62) ferromagnétique servant de moyen de support à l'ensemble bobine (50) et noyaux(48,54), la base de la première pièce (62) étant conformée en une corne (32) de guidage d'arc, associée à la chambre d'extinction d'arc (14) adjacente,
caractérisé en ce que la culasse (60) comporte une deuxième pièce (64) ferromagnétique fixée sur la première pièce (62) de forme conjuguée pour former un organe de blindage total, fermé de chaque côté,et agencé autour de l'ensemble bobine (50) et noyaux (48,54) pour retarder la saturation magnétique dudit électro-aimant en cas de détection d'un courant de court-circuit par le déclencheur électromagnétique (24); que la base de la première pièce (62) ferromagnétique comporte deux flasques (66,68) latéraux et parallèles, échelonnés le long de la direction axiale de la bobine (50) en s'étendant perpendiculairement aux parois du boîtier (12), et que la deuxième pièce (64) ferromagnétique est formée par une tôle pliée en U ayant une plaque (76) parallèle à la corne d'arc (32) de la première pièce (32), et deux ailes (78,80) transversales plaquées contre les parois internes opposées du boîtier (12), l'assemblage des deux pièces (62,64) de la culasse (60) formant un parallélépipède droit enveloppant ladite bobine (50).

2. Déclencheur électromagnétique selon la revendication 1,caractérisé en ce que la largeur des ailes (78,80) et de la plaque (76) de la deuxième pièce (64) correspond à l'intervalle axial séparant les deux flasques (66,68) de la première pièce (62).

3. Déclencheur électromagnétique selon la revendication 1 ou 2, caractérisé en ce que la bobine (50) est connectée électriquement en série avec un déclencheur thermique (28) à bilame (40) entourée par un chauffeur (42).

## Patentansprüche

1. Elektromagnetischer Auslöser (24), insbesondere für einen Kleinleistungsschalter (10) mit niedrigem Nennstrom, mit einem Elektromagneten, der einen Schlagbolzen (26) sowie
- eine Erregerspule (50), die koaxial auf einem rohrförmigen Isolierstoff-Spulenkörper (52) montiert ist, in dessem Inneren ein unter Einhaltung eines Luftspalts mit einem feststehenden ferromagnetischen Kern (54) zusammenwirkender beweglicher ferromagnetischer Kern (48) gleitend gelagert ist,
- eine Auslösestange (56), deren erstes Ende mit dem beweglichen Kern (48) verbunden ist, und deren zweites Ende den genannten Schlagbolzen (26) trägt,
- und ein Joch (60) zur Rückführung des magnetischen Flusses umfaßt, das ein erstes, als Tragkörper für die Baueinheit aus Spule (50) und Kernen (48, 50) dienendes ferromagnetisches Teil (62) aufweist, dessen Boden (62) als ein der angrenzenden Lichtbogenlöschkammer (14) zugeordnetes Lichtbogenführungshorn (32) ausgebildet ist,
dadurch gekennzeichnet, daß das Joch (60) ein zweites ferromagnetisches Teil (64) umfaßt, welches auf dem ersten entsprechend geformten Teil (62) befestigt ist, um eine allseitig geschlossene und die Baueinheit aus Spule (50) und Kernen (48, 50) umgebende vollständige Abschirmung zu bilden und so bei Erfassung eines Kurzschlußstroms durch den elektromagnetischen Auslöser (24) die magnetische Sättigung des genannten Elektromagneten zu verzögern, daß der Boden des ersten ferromagnetischen Teils (62) zwei parallel angeordnete Seitenbügel (66, 68) aufweist, die in Axialrichtung der Spule (50) versetzt hintereinander angeordnet sind und sich senkrecht zur Wand des Gehäuses (12) erstrecken, und daß das zweite ferromagnetische Teil (64) aus einem U-förmig gebogenen Blech mit einer parallel zum Lichtbogenführungshorn (32) des ersten Teils (32) angeordneten Platte (76) und zwei, gegen die sich gegenüberliegenden Innenwände des Gehäuses (12) gepreßten Querflügel (78, 80) besteht, wobei durch Zusammenbau der beiden Teile (62, 64) des Jochs (60) ein die genannte Spule (50) umgebender Rechteckquader gebildet wird.

2. Elektromagnetischer Auslöser nach Anspruch 1, dadurch gekennzeichnet, daß die Breite der Querflügel (78, 80) und der Platte (76) des zweiten Teils (64) dem axialen Abstand zwischen den beiden Seitenbügeln (66, 68) des ersten Teils (62) entspricht.

3. Elektromagnetischer Auslöser nach Anspruch 1 oder 2, dadurch gekennzeichnet, daß die Spule (50) mit einem thermischen Auslöser (28) mit einem von einem Heizelement (42) umgebenden Bimetall (40) elektrisch in Reihe geschaltet ist.

## Claims

1. An electromagnetic trip device (24), notably for a low-rating miniature electrical circuit breaker (10), having an electromagnet with striker (26) comprising :
- an excitation coil (50) arranged coaxially on a tubular insulating sheath (52), inside which there is slidingly mounted a moving ferromagnetic core (48) cooperating with a fixed ferromagnetic core (54) with an air-gap interposed,
- a trip rod (56) having one end securedly united to the moving core (48), and an opposite end equipped with said striker (26),
- and a magnetic flux return yoke (60), comprising a first ferromagnetic part (62) acting as support means for the assembly formed by the coil (50) and cores (48, 54), the base of the first part (62) being shaped as an arc guiding horn (32), associated to the adjacent arc extinguishing chamber (14),
characterized in that the yoke (60) comprises a second ferromagnetic part (64) fixed onto the first part (62) of conjugate shape to form a total shielding part, closed on each side, and arranged around the assembly formed by the coil (50) and cores (48, 54) to delay magnetic saturation of said electromagnet in the event of a short-circuit current being detected by the electromagnetic trip device (24), that the base of the first ferromagnetic part (62) comprises two parallel side flanges (66, 68), staggered along the axial direction of the coil (50) and extending perpendicularly to the walls of the case (12), and that the second ferromagnetic part (64) is formed by a folded U-shaped metal sheet having a plate (76) parallel to the arcing horn (32) of the first part (62), and two transverse wings (78, 80) pressed against the opposite internal walls of the case (12), assembly of the two parts (62, 64) of the yoke (60) forming a straight parallelepiped enclosing said coil (50).

2. The electromagnetic trip device according to claim 1, characterized in that the width of the wings (78, 80) and plate (76) of the second part (64) corresponds to the axial gap separating the two flanges (66, 68) of the first part (62).

3. The electromagnetic trip device according to claim 1 or 2, characterized in that the coil (50) is electrically connected in series with a thermal trip device (28) with bimetal strip (40) surrounded by a heater (42).
